# EUROPÄISCHE PATENTSCHRIFT

(11) **EP 0 230 968 B1**
(45) Veröffentlichungstag und Bekanntmachung des Hinweises auf die Patenterteilung: **24.10.1990**
(21) Anmeldenummer: 87100746.4
(22) Anmeldetag: 20.01.1987
(51) Int. Cl.: B05B 11/06

(54) **Druckluftbetriebene Versprüheinrichtung für Flüssigkeiten**
Compressed air-driven spray device for liquids
Pulvérisateur de liquide actionné par de l'air comprimé

(30) Priorität: 24.01.1986 DE 8601783 U
(43) Veröffentlichungstag der Anmeldung: 05.08.1987
(73) Patentinhaber: TUNAP Deutschland Vetriebs GmbH + Co. KG, D-8190 Wolfratshausen (DE)
(72) Erfinder: Fröhlich, Oskar, D-8720 Schweinfurt (DE)
(74) Vertreter: TER MEER STEINMEISTER & PARTNER GbR

(56) Entgegenhaltungen:
- DE-C- 906 200
- FR-A- 1 045 066
- GB-A- 1 217 831

## Beschreibung

Die Erfindung betrifft eine druckluftbetriebene Versprüheinrichtung für Flüssigkeiten, mit einem Behälter zur Aufnahme einer Flüssigkeit, einem mit dem Behälter verbundenen Sprühkopf, einem mit einer Austrittsdüse verbundenen Steigrohr, das vorzugsweise bis in die Nähe des Bodens des Behälters reicht, einem im Steigrohr angeordneten Schließventil, einer Pumpeneinrichtung zum Aufbauen eines erhöhten Luftdrucks im Behälterraum über der Flüssigkeit, einem Luft in Richtung des Behälters durchlassenden Rückschlagventil zwischen der Pumpeinrichtung und dem Behälter sowie Mittel zur Betätigung des Schließventils und der Pumpeinrichtung.

Eine derartige Versprüheinrichtung ist aus der DE-C-906 200 bekannt. Dieser bekannten Einrichtung ist eine Pumpeinrichtung zugeordnet, die es gestattet, zunächst einen Luftdruck über der Sprühflüssigkeit im Behälter der Versprüheinrichtung aufzubauen. Ist ein bestimmter Luftdruck erreicht, so kann mit Hilfe eines Handhebels ein Sprühventil geöffnet werden, durch das die Flüssigkeit mit Hilfe des Luftdrucks versprüht wird.

Der Erfindung liegt die Aufgabe zugrunde, eine Versprüheinrichtung der eingangs genannten Art zu schaffen, die es gestattet, über einen längeren Zeitraum mit einem gleichmäßigen Spritzdruck zu arbeiten.

Zur Lösung dieser Aufgabe ist die erfindungsgemäße Sprüheinrichtung dadurch gekennzeichnet, daß als Mittel zur Betätigung der Pumpeinrichtung und des Schließventils ein gemeinsamer Drücker vorgesehen ist, der im ersten Teil seines Betätigungshubes die Pumpeinrichtung betätigt und am Ende des Betätigungshubes das Schließventil in die Öffnungsstellung umstellt.

Durch mehrmaliges Betätigen des Drückers über einen bestimmten Verschiebeweg hinweg läßt sich zunächst über das erste Ventil ein relativ hoher Druck im Behälterraum über der Flüssigkeit erzeugen. Ist dieser hohe Druck aufgebaut, so kann durch weitere Verschiebung des Drückers das Schließventil geöffnet werden, so daß die im Behälter vorhandene Flüssigkeit über einen relativ langen Zeitraum durch die Austrittsdüse hindurch versprüht werden kann.

Vorteilhafte Ausgestaltungen der Erfindung sind den Unteransprüchen zu entnehmen.

Ein Ausführungsbeispiel der Erfindung wird nachfolgend anhand der einzigen Figur näher erläutert, die einen Sprühkopf mit angeschlossenem Behälter im Schnitt darstellt.

Die in der Figur gezeigte druckluftbetriebene Versprüheinrichtung umfaßt einen Behälter 1, der zum Beispiel dosenförmig ausgebildet sein kann und zur Aufnahme einer Flüssigkeit 2, beispielsweise von Farbe oder Öl und dergleichen, dient. Dabei füllt die Flüssigkeit 2 den Behälter 1 nur so weit aus, daß in seinem oberen Bereich ein freier Raum 3 über der Flüssigkeit 2 verbleibt. An der oberen Stirnseite besitzt der Behälter 1 einen Stutzen 4, auf den ein Sprühkopf 5 aufsetzbar ist. Dazu besitzt der Sprühkopf 5 an seiner unteren Schaftseite 6 einen ringartig ausgebildeten Flansch 7, der über den Stutzen 4 greift, so daß dadurch eine gas- und flüssigkeitsdichte Verbindung zwischen Behälter 1 und Sprühkopf 5 hergestellt ist. Hierzu können sich im Inneren des ringförmigen Flansches Dichtungsringe 8 befinden, die beim Aufsetzen des Sprühkopfes 5 auf den Stutzen 4 gegen dessen Aussenwandung gedrückt werden.

Die der unteren Schaftseite 6 gegenüberliegende Stirnfläche des Stutzens 4 besitzt zwei Öffnungen 9 und 10, durch die ein Druckversorgungsrohr 11 und ein Steigrohr 12 jeweils hindurchragen. Beide Rohre 11 und 12 sind mit dem Sprühkopf 5 fest verbunden. Das Druckversorgungsrohr 11 ragt dabei so weit über die untere Schaftseite 6 des Sprühkopfes 5 hinaus, daß es gerade die obere Stirnwand des Stutzens 4 durchragt. Das Druckversorgungsrohr 11 taucht dabei nicht in die Flüssigkeit 2 ein. Demgegenüber besitzt das Steigrohr 12 unterhalb der unteren Schaftseite 6 des Sprühkopfes 5 eine solche Länge, daß es bis nahezu auf den Boden 13 des Behälters 1 reicht. An seinem unteren Ende ist das Steigrohr 12 mit einem Filter 14 verbunden, durch den verhindert wird, daß durch das Steigrohr 12 hindurch nach oben größere Teilchen bzw. Zusammenlagerungen transportiert werden, die zur Verstopfung des Sprühkopfes 5 führen würden. Damit nach Einsetzen des Steigrohres 12 durch die Öffnung 10 der Filter 14 mit dem unteren Ende des Steigrohres 12 verbunden werden kann, kann der Stutzen 4 vom Behälter 1 abnehmbar, beispielsweise abschraubbar sein.

Über das Druckversorgungsrohr 11 wird Luft in den freien Raum 3 über der Flüssigkeit 2 geleitet, um in dem freien Raum 3 einen Luftdruck aufzubauen, der größer als der Umgebungsdruck außerhalb des Sprühkopfes 5 ist. Der erhöhte Druck im freien Raum 3 bewirkt, daß die Flüssigkeit 2 durch den Filter 14 und anschließend durch das Steigrohr 12 nach oben gedrückt wird.

Zur Erzeugung des Druckes innerhalb des freien Raumes 3 besitzt der vorzugsweise rechtwinklig ausgebildete Versprühkopf 5 an dem mit dem Behälter 1 verbundenem Schaft 5 a bzw. Schenkel einen Drücker 15, der unterhalb des in der Figur horizontal liegenden Schaftes 5b des Versprühkopfes 5 liegt. Der Drücker 15 umfaßt eine Griffleiste 16, die vorzugsweise mehrere außen liegende konkave Ausnehmungen (nicht dargestellt) besitzt, in die die Finger eines die Versprüheinrichtung verwendenden Benutzers eingelegt werden könne. Die Griffleiste 16 ist mit einer Führungsstange 17 verbunden, die innerhalb eines Führungskanals 18 in axialer Richtung hin-und herbewegt werden kann. Auf der Führungsstange 17 liegt eine Druckfeder 19, die sich einerseits an der Griffleiste 16 und andererseits an der inneren Stirnseite 20 des Führungskanals 18 abstützt. Durch die Druckfeder 19 wird bewirkt, daß die Griffleiste 16 nach ihrer Betätigung wieder in ihre Ruhestellung zurückbewegt wird. Führungsstange 17, Führungskanal 18 und Druckfeder 19 sind dabei so dimensioniert, daß eine sichere Führung der Griffleiste 16 möglich ist. Der Übersicht wegen sind diejenigen Elemente, durch die verhindert wird, daß die Griffleiste 16 mit der Führungsstange 17 und der Druckfeder 19 aus dem Führungskanal 18 fällt, nicht mit eingezeichnet. Hierbei handelt es sich um allgemein bekannte Elemente, die durch den Durchschnittsfachmann bei Bedarf eingesetzt werden können.

Der Führungskanal 18 verläuft vorzugsweise senkrecht zur Außenwand des Schaftes 5a und parallel zum horizontalen Schaft 5b und ist als zylindrisches Sackloch ausgebildet. Entsprechend besitzt die Führungsstange 17 einen kreisrunden Querschnitt.

Unterhalb der Führungsstange 17 ist mit der Griffleiste 16 eine parallel zur Führungsstange 17 verlaufende Pumpstange 21 fest verbunden. An dem der Griffleiste 16 abgewandten Ende der Pumpstange 21 befindet sich ein Kolben 22, der in einem Druckzylinder 23 bei Betätigung der Griffleiste 16 hin- und herschiebbar ist. Der Druckzylinder 23 ist ebenfalls als zylindrisches Sackloch ausgebildet, dessen Öffnung an der Seite des Schaftes 5a liegt, die sich unterhalb des horizontalen Schaftes 5b befindet. Der Druckzylinder 23 liegt dabei parallel zum Führungskanal 18. Innerhalb der der Griffleiste 16 zugewandten Öffnung des Druckzylinders 23 befindet sich ein Lagerelement 24, durch das die Druckstange 21 hindurchläuft. Dieses Lagerelement 24 dient gleichzeitig als Führungselement für die Druckstange 21. Kolben 22 und Druckzylinder 23 besitzen vorzugsweise kreisförmige Querschnitte, die so aufeinander abgestimmt sind, daß bei Betätigung der Griffleiste 16 die Luft zwischen dem Kolben 22 und der rückwärtigen Stirnfläche 25 des Druckzylinders 23 komprimiert wird. Zur Erhöhung der Kompressionswirkung kann der Kolben 22 noch mit einer elastischen Dichtungsplatte 26 belegt sein, die bei Bewegung des Kolbens 22 in Richtung der hinteren Stirnseite 25 eng an der inneren Wandung des Druckzylinders 23 anliegt.

Im Bereich der hinterer Stirnseite 25 ist der Druckzylinder 23 mit einem Druckkanal 27 verbunden, der zum Eingang eines ersten Ventils 28 führt, dessen Ausgang mit dem Druckversorgungsrohr 11 verbunden ist. Das erste Ventil 28 ist als Rückschlagsventil ausgebildet und besitzt eine in einem konischen Kanal 29 vor einer Kanalöffnung 30 liegende Kugel 31, die durch eine Druckfeder 32 gegen den Rand der Kanalöffnung 30 gedrückt wird. Der konische Kanal 29, der sich in Richtung des Druckversorgungsrohres 11 öffnet, ist dabei durch ein ringförmiges Element 33 gebildet, welches sich innerhalb einer zylindrischen Kammer 34 innerhalb des Versprühkopfes 5 befindet. Die Druckfeder 32 stützt sich dabei an der Kugel 31 einerseits und andererseits an derjenigen Wand der Kammer 34 ab, von der das Druckversorgungsrohr 11 abgeht.

Oberhalb des Führungskanals 18 ist ein zweites Ventil 35 innerhalb des Versprühkopfers 5 angeordnet. Dieses zweite Ventil 35 ist eingangsseitig mit dem Steigrohr 12 über einen im Inneren des Versprühkopfes 5 verlaufenden entsprechenden Kanal 12a und ausgangsseitig über einen ebenfalls im Versprühkopf 5 verlaufenden Kanal 12b mit einer Austrittsdüse 36 verbunden, deren Düsendurchmesser verstellbar ist. Das zweite Ventil 35 ist durch eine Sacklochbohrung 37 gebildet, die ebenfalls von der Seite der Griffleiste 16 in den Schaft 5a des Versprühkopfes 5 eingebracht worden ist, und die parallel zum Führungskanal 18 verläuft. Auch dieses zweite Ventil 35 besitzt eine in einem konischen Kanal 38 vor einer Kanalöffnung 39 liegende Kugel 40, die durch eine Druckfeder 41 gegen den Rand der Kanalöffnung 39 gedrückt wird. Zur Bildung des konischen Kanals 38 und der Kanalöffnung 39 liegt dabei im zentralen Bereich der Sacklochbohrung 37 und koaxial zu dieser ein ringförmiges Element 42, dessen zentrale Öffnung 39 in Richtung der rückseitigen Stirnfläche 43 der Sacklochbohrung 37 konisch erweitert ist. Durch das ringförmige Element 42 wird die Sacklochbohrung 37 in eine erste und in eine zweite Ventilkammer 44 bzw. 45 unterteilt. Die erste Ventilkammer 44 ist dabei mit dem Kanal 12a zum Steigrohr 12 und die zweite Ventilkammer 45 mit dem Kanal 12b zur Austrittsdüse 36 verbunden. In der ersten Ventilkammer 44 liegen somit Kugel 40 und Druckfeder 41. Die Druckfeder 41 stützt sich dabei an der Kugel 40 einerseits und andererseits an der rückseitigen Stirnfläche 43 der Sacklochbohrung 37 ab.

Die im Bereich der Griffleiste 16 liegende Öffnung der Sacklochbohrung 37 ist mit einem Dichtungselement 46 abgedichtet, welches seinerseits eine zentrale Öffnung besitzt, durch die eine Schaltstange 47 hindurchragt. Diese Schaltstange 47 durchläuft die zweite Ventilkammer 45 und liegt mit ihrem einen Ende innerhalb der Kanalöffnung 39, während ihr anderes Ende aus dem Schaft 5a des Sprühkopfes 5 herausragt. Die Schaltungstange 47 ist in axialer Richtung verschiebbar so daß durch sie die Kugel 40 gegen die Kraft der Druckfeder 41 bewegt werden kann, um die Kanalöffnung 39 freizugeben. Die axiale Verschiebung der Schaltstange 47 erfolgt einerseits mit Hilfe der Griffleiste 16 und andererseits durch die Druckfeder 41. Die Länge des aus dem Schaft 5a herausragenden Endes der Schaltstange 47 ist dazu so gewählt, daß diese durch die Griffleiste 16 erst dann zur Kugel 400 verschoben wird, wenn die Griffleiste 16 über eine vorbestimmte Strecke in Richtung des Schaftes 5a verschoben worden ist. Diese vorbestimmte Strecke kann beispielsweise einem gewünschten Hub des Kolbens 22 im Druckzylinder 32 entsprechenden.

Vor dem Dichtungselement 46 kann eine ringförmige Abschlußplatte 48 angeordnet sein, wobei der Raum zwischen dem Dichtungselement 46 und der Schaltstange 47 durch einen zusätzlichen Dichtungsring 49 abgedichtet ist. Die Schaltstange 47 besitzt, wie noch zu erwähnen ist, einen Durchmesser, der kleiner ist als der Innendurchmesser der Kanalöffnung 39, damit im geöffneten Zustand des zweiten Ventils 35 Flüssigkeit durch den Raum zwischen dem ringförmigen Element 42 und der Schaltstange 47 in die zweite Ventilkammer 45 eintreten kann. Durch das Dichtungselement 46 und das ringförmige Element 42 wird die Schaltstange 47 darüber hinaus gelagert.

Im Nachfolgenden Wird die Wirkungssweise der Versprüheinrichtung näher erläutert. Ist der Spühkopf 5 mit einem Behälter 1 verbunden, in dem sich eine Flüssigkeit 2 befindet, so wird zunächst zur Erzeugung eines Druckes im freien Raum 3 über der Flüssigkeit 2 innerhalb des Behälters 1 die Griffleiste 16 betätigt. Die Griffleiste 16 wird dazu von Hand in Richtung des Schaftes 5a ein- oder mehrere Male verschoben, ohne daß sie mit der Schaltstange 47 in Kontakt kommt. Bei dieser Verschiebung der Griffleiste 16 wird gleichzeitig der Kolben 22 im Druckzylinder 23 verschoben, so daß durch die aus Kolben 22 und Druckzylinder 23 bestehende Pumpeinrichtung Luft komprimiert wird. Bei einem bestimmten Druck öffnet sich das erste Ventil 28, so daß die komprimierte Luft durch die Kanalöffnung 30 und das Druckversorgungsrohr 11 in den Behälter 1 gelangt. Auf diese Weise wird ein Überdrück relativ zum Umgebungsluftdruck außerhalb des Behälters 1 im freien Raum 3 erzeugt. Wird dann die Griffleiste 16 so weit in Richtung des Schaftes 5a verschoben, daß durch sie auch die Schaltstange 47 verschoben wird, so öffnet sich das zweite Ventil 35, da dann die Kugel 40 durch die Schaltstange 47 von der Öffnung 35 abgehoben wird und diese freigibt. Es kann jetzt die unter Druck stehende Flüssigkeit 2 aus dem Behälter 1 über das Steigrohr 12 bzw. den Kanal 12a durch die erste Druckkammer 44 und die zweite Druckkammer 45 des zweiten Ventils 35 hindurch und weiter durch den Kanal 12b zur Austrittsdüse 36 gelangen. Da im freien Raum 3 ein relativ hoher Druck mit Hilfe der Pumpeinrichtung 22, 23 erzeugt werden kann, ist es möglich, einen Spritzvorgang über längere Zeit kontinuierlich durchzuführen, so daß ein gleichmäßiges Spitzbild, zum Beispiel bei Verwendung von Farbe als Flüssigkeit, erhalten wird.

Der Versprühkopf 5 besteht vorzugsweise aus Kunststoff, kann aber auch aus Metall oder einem anderen geeigneten Material ausgebildet sein. Beispielsweise kann der Versprühkopf 5 aus einem vollen Kunststoffrohling bestehen, in den Kammern für das erste und zweite Ventil 28, 35, eine Kammer für den Druckzylinder 23, der Führungskanal 18 und Verbindungskanäle 12b, 12a, 27 und 11 zwischen Austrittsdüse 36 und zweitem Ventil 35, zweitem Ventil 35 und Steigrohr 12, Druckzylinder 23 und erstem Ventil 28 sowie erstem Ventil 28 und Bodenseite 6 des Versprühkopfes 5 eingebracht sind.

## Patentansprüche

1. Druckluftbetriebene Versprüheinrichtung für Flüssigkeiten, mit
einem Behälter (1) zur Aufnahme einer Flüssigkeit (2),
einem mit dem Behälter (1) verbundenen Sprühkopf (₅),
einem mit einer Austrittsdüse (36) verbundenen Steigrohr (12), das vorzugsweise bis in die Nähe des Bodens (13) des Behälters (1) reicht,
einem im Steigrohr (12) angeordneten Schließventil (35),
einer Pumpeinrichtung (22, 23) zum Aufbauen eines erhöhten Luftdrucks im Behälterraum (3) über der Flüssigkeit (2),
einem Luft in Richtung des Behälters (1) durchlassenden Rückschlagventil (28) zwischen der Pumpeinrichtung (22, 23) und dem Behälter (1)
sowie Mittel zur Betätigung des Schließventils (35) und der Pumpeinrichtung (22, 23),
dadurch gekennzeichnet, daß als Mittel zur Betätigung der Pumpeinrichtung (22, 23) und des Schließventils (35) ein gemeinsamer Drücker (16, 17) vorgesehen ist, der im ersten Teil seines Betätigungshubes die Pumpeinrichtung (22, 23) betätigt und am Ende des Betätigungshubes das Schließventil (35) in die Öffnungsstellung umstellt.

2. Versprüheinrichtung nach Anspruch 1, dadurch gekennzeichnet, daß der Drücker (16, 17) auf einer aus dem Sprühkopf (5) austretenden Pumpstange (21) der Pumpeinrichtung angebracht ist, daß das Schließventil (35) durch eine aus dem Sprühkopf (5) herausragende, axial verschiebbare Schaltstange (27) in seine geöffnete Stellung bringbar ist, und daß die Länge des aus dem Sprühkopf herausragenden Endes der Schaltstange (27) derart gewählt ist, daß sie Schaltstange mit dem Drücker (16, 17) in Eingriff tritt, wenn dieser über eine vorbestimmte Streckte in Richtung des Sprühkopfes verschoben worden ist.

## Revendications

1. Dispositif de pulvérisation de liquides actionné par de l'air comprimé, comprenant
un récipient (1) destiné à recevoir un liquide (2), une tête de pulvérisation (5) reliée au récipient (1
un tube montant (12) relié à une buse de sortie (36), qui parvient de préférence jusqu'à proximité du fond (13) du récipient (1),
une soupape de fermeture (35) disposée dans le tube montant (12),
un dispositif de pompage (22, 23) pour faire monter la pression de l'air dans l'espace (3) situé dans le récipient au-dessus du liquide (2),
un clapet de non-retour (28) laissant passer l'air en direction du récipient (1) entre le dispositif de pompage (22, 23) et le récipient (1),
ainsi qu'un moyen pour actionner la soupape de fermeture (35) et le dispositif de pompage (22, 23),
caractérisé en ce qu'il est prévu en tant que moyen d'actionnement du dispositif de pompage (22, 23) et de la soupape de fermeture (35) un poussoir commun (16, 17) qui, pendant la première partie de sa course de commande, actionne le dispositif de pompage (22, 23), et à la fin de la course de commande fait passer la soupape de fermeture (35) en position d'ouverture.

2. Dispositif de pulvérisation selon la revendication 1, caractérisé en ce que le poussoir (16, 17) est monté sur une tige de pompage (21) du dispositif de pompage qui sort de la tête de pulvérisation (5), en ce que la soupape de fermeture (35) peut être amenée en position ouverte par une tige de commutation (27) mobile en direction axiale et faisant saillie de la tête de pulvérisation (5), et en ce que la longueur de l'extrémité de la tige de commutation (27) qui fait saillie de la tête de pulvérisation est choisie de manière que la tige de commutation vienne en contact avec le poussoir (16, 17) quand ce dernier a été déplacé sur une distance prédéterminée en direction de la tête de pulvérisation.

## Claims

1. Air pressure spraying device for liquids, comprising
a container (1) for receiving a liquid (2),
a spraying head (5) connected to the container (1 ),
a riser pipe (12) connected to an output nozzle (36), the riser pipe (12) extending preferably to the vicinity of the bottom (3) of the container (1), a shut off valve (35) positioned in the riser pipe (12),
a pump means (22, 23) for establishing an increased air pressure inside the container chamber (3) above the liquid (2),
a check valve (28) positioned between the pump means (22, 23) and the container allowing air to flow to the container (1),
means for operating the shut off valve (35) and the pump means (22, 23)
characterized in that the means for operating the pump means (22, 23) and the shut off valve (35) are formed by a common pressure member (16, 17), the pressure member (16, 17) activating the pump means (22, 23) by the first part of its stroke and opening the shut off valve (35) at the end of its stroke.

2. Spraying device as claimed in Claim 1, characterized in that the pressure member (16,17) is arranged on a pump rod (21) of the pump means emerging from the spraying head (5), the shut off valve (35) being shiftable into its open position by a control rod (27) emerging from the spraying head (5) and being axially slidable, the length of the end of the control rod (27) emerging from the spraying head being such that the control rod is engaged by the pressure member (16,17) when the pressure member is shifted over a predetermined length into the direction of the spraying head.
